# EUROPÄISCHE PATENTSCHRIFT

(11) **EP 0 567 736 B1**
(45) Veröffentlichungstag und Bekanntmachung des Hinweises auf die Patenterteilung: **20.03.1996**
(21) Anmeldenummer: 93103001.9
(22) Anmeldetag: 25.02.1993
(51) Int. Cl.: F03C 1/06

(54) **Hydrostatischer Motor mit einer Bremseinrichtung**
Hydrostatic motor with a braking device
Moteur hydrostatique avec un dispositif de freinage

(30) Priorität: 30.04.1992 DE 4214397
(43) Veröffentlichungstag der Anmeldung: 03.11.1993
(73) Patentinhaber: BRUENINGHAUS HYDROMATIK GMBH, D-89275 Elchingen (DE)
(72) Erfinder: Stoelzer, Rainer, W-7910 Neu-Ulm (DE)
(74) Vertreter: Körber, Wolfhart, Dr.rer.nat.

(56) Entgegenhaltungen:
- DE-A- 2 931 641
- DE-B- 1 086 190
- FR-A- 2 143 079

## Beschreibung

Die Erfindung betrifft einen hydrostatischen Motor mit einer Bremseinrichtung nach dem Oberbegriff des Patentanspruches 1. Hydrostatische Motoren dieser Art werden insbesondere als sogenannte Einschubmotoren für den Einbau in beispielsweise Radnaben von Fahrzeug-Antriebsrädern verwendet.

Aus der FR-A-2 143 079 und der DE-OS 29 31 641 ist ein solcher hydrostatischer Motor mit einer Bremseinrichtung bekannt, deren Druckleitung gemäß der erstgenannten Druckschrift in axialer Richtung des Motors und gemäß der letztgenannten Druckschrift unter einem Winkel sowohl zur axialen als auch zur radialen Richtung schräg durch das Gehäuse nach außerhalb desselben verläuft. Dieser schräge Verlauf der Druckleitung ist insofern nachteilig, als die nutzbare radiale Abmessung, d.h. der nutzbare Außendurchmesser des bekannten hydrostatischen Motors um das für den hydraulischen Anschluß an die Druckleitung erforderliche Maß größer als der tatsächliche Außendurchmesser ist. Möglichst geringe nutzbare Abmessungen sowohl in axialer als auch in radialer Richtung sind jedoch mit die wichtigsten Anforderungen an einen zur Verwendung als Einschubmotor vorgesehenen hydrostatischen Motor.

Es ist daher Aufgabe der Erfindung, einen hydrostatischen Motor der eingangs genannten Art so weiterzubilden, daß er zumindest in Radialrichtung geringere nutzbare Abmessungen aufweist.

Diese Aufgabe wird durch die kennzeichnenden Merkmale des Patentanspruches 1 gelöst. Aufgrund des axialen Verlaufs der Druckleitung durch das Druckelement ist der nutzbare Außendurchmesser des hydrostatischen Motors verringert; er entspricht nun dessen tatsächlichem Außendurchmesser. Im Gegensatz zu dem im Stand der Technik über nahezu seine gesamte axiale Länge am Gehäuse geführten Druckelement bietet die Kombination des Ringspaltes und des relativ zum Druckelement beweglichen und somit entweder lose in den Ringspalt eingesetzten oder als Teil des Gehäuses ausgebildeten Ringkörpers die Möglichkeit, den Außendurchmesser des Druckelementes und damit die radiale Abmessung des hydrostatischen Motors maximal um die doppelte Breite des Ringspaltes - bei gleichbleibender Größe der Druckfläche - zu verringern und/oder die für die hydraulische Beaufschlagung zur Verfügung stehende Druckfläche maximal um die Ringfläche des Ringspaltes zu vergrößern. Mit der entsprechend größeren, auf das Druckelement wirkenden Kraft des hydraulischen Druckmittels kann zwecks Lösung des Bremseingriffs der Bremsflächen die Federkraft einer stärkeren Druckfeder überwunden werden, die erforderlich ist, um mit der geringstmöglichen Anzahl von zwei Bremsflächen die gleiche Bremskraft wie mit den aus dem Stand der Technik bekannten Bremseinrichtungen zu erzielen, die eine größere Anzahl von beispielsweise 10 Bremsflächen verwenden. Auf diese Weise wird die axiale Baulänge des hydrostatischen Motors entsprechend der Differenz zwischen der größeren und der geringstmöglichen Anzahl von Bremsflächen reduziert.

Eine weitere Reduzierung der axialen Baulänge des hydrostatischen Motors kann durch Anordnung der Druckfeder in einer axialen Sachbohrung im Druckelement erreicht werden. Im Sinne weiterer Reduzierung der axialen Baulänge ist es hierbei vorteilhaft, wenn die Länge der Druckfeder im gespannten Zustand bei gelöstem Bremseingriff im wesentlichen gleich der Längenabmessung der axialen Sackbohrung ist.

Obwohl eine der beiden Bremsflächen beispielsweise am Gehäuse und die andere an einer am Rotor axial verschiebbar befestigten Bremsscheibe ausgebildet sein können, sind gemäß einer Weiterbildung der Erfindung zwei Bremsscheiben vorgesehen, deren einander zugewandten Flächen die Bremsflächen sind.

Bei höherem Druck des hydraulischen Druckmittels ist es vorteilhaft, eine Dichtung im Ringspalt anzuordnen, um einen Druckverlust im Druckraum durch Leckage zu den Bremsflächen hin zu vermeiden.

Nachstehend ist die Erfindung anhand eines bevorzugten Ausführungsbeispiels unter Bezugnahme auf die Zeichnung näher beschrieben. Es zeigen:
- Fig. 1: einen Axialschnitt eines hydrostatischen Motors gemäß dem bevorzugten Ausführungsbeispiel der Erfindung mit einer im Bremseingriff befindlichen Bremseinrichtung,
- Fig. 2: eine vergrößerte Darstellung des in Figur 1 mit A bezeichneten Ausschnitts,
- Fig. 3: eine vergrößerte Darstellung des in Figur 1 mit B bezeichneten Ausschnitts, und
- Fig. 4: der Ausschnitt B mit außer Bremseingriff befindlicher Bremseinrichtung.

Der in Figur 1 schematisch dargestellte hydrostatische Motor ist für den Einbau in die Nabe eines Rades zwecks Antrieb desselben vorgesehen und als ein Axialkolbenmotor in Schrägscheibenbauweise mit konstantem Schluckvolumen ausgebildet. Er umfaßt in herkömmlicher Weise ein im wesentlichen zylindrisches und einseitig offenes Gehäuse 1, eine das offene Ende desselben lösbar verschließende Anschlußplatte 2 mit einem Saug- und einem Druckanschluß (beide nicht gezeigt), eine mittels Kegel lagern 3, 4 im Gehäuse 1 und in der Anschlußplatte 2 drehgelagerte Abtriebswelle 5, einen drehfest auf dieser angeordneten Rotor in Form einer Zylindertrommel 6, die an einer an der Anschlußplatte 2 befestigten Steuerscheibe (nicht gezeigt) abgestützt ist, eine gegenüber der Steuerscheibe am Gehäuse 1 befestigte Schrägscheibe 7 sowie eine noch zu beschreibende Bremseinrichtung 8. Zwischen Gehäuse 1 und Zylindertrommel 6 ist ein Ringraum 9 ausgebildet.

In der Zylindertrommel 6 sind in bekannter Weise axial verlaufende und gleichmäßig über den Umfang verteilte Zylinderbohrungen 10 ausgebildet, die über Zylinderkanäle 11 an der der Steuerscheibe zugewandten Stirnfläche der Zylindertrommel 6 ausmünden. In der Steuerscheibe sind in bekannter Weise zwei diametral gegenüberliegende Steuernieren ausgebildet, die bei Drehung der Zylindertrommel 6 die Verbindung zwischen den Zylinderkanälen 11 und dem Saug- bzw. dem Druckanschluß herstellen. In den Zylinderbohrungen 10 verschiebbar geführte Kolben 12 stützen sich mit ihren den Zylinderkanälen 11 gegenüberliegenden Kolbenenden über Gleitschuhe 13 an der Schrägscheibe 7 ab.

Das Gehäuse 1 ist an seinem offenen, der Anschlußplatte 2 zugewandten Ende mit einem umlaufenden, sich radial nach außen erstreckenden Gehäuseflanschteil 14 versehen, in welchem der Ringraum 9 radial nach außen erweitert ist. Der auf diese Weise ausgebildete erweiterte Ringraumbereich ist über eine umlaufende, am Gehäuse 1 ausgebildete radiale Schulter 15 mit dem verbleibenden Ringraumbereich verbunden und durch eine zweite radiale Schulter 16 sowie eine dritte radiale Schulter 17 zweifach abgestuft und dadurch in drei Bereiche unterschiedlicher Außendurchmesser unterteilt; der größte Außendurchmesserbereich mündet an der der Anschlußplatte 2 zugewandten Stirnfläche des Gehäuses 1 aus.

Die Bremseinrichtung 8 ist im erweiterten Ringraumbereich angeordnet. Sie umfaßt ein Bremsscheiben-Paket bestehend aus einer ersten und einer zweiten, jeweils ringförmigen Bremsscheibe 18 bzw. 19, ein ringförmiges Druckelement 20, mehrere Druckfedern 21 und eine Druckleitung 22 für ein hydraulisches Druckmittel.

Die erste und die zweite Bremsscheibe 18,19 sind mittels nasenförmiger Ansätze 23 (siehe Fig. 2) bzw. 24 (siehe Fig. 1) in je einer axialen Verzahnung in der Gehäuseinnenwand 25 bzw. der Mantelfläche der Zylindertrommel 6 im Bereich zwischen der ersten und zweiten Schulter 15,16 axial verschiebbar und drehfest angeordnet. Lediglich die mit dem Bezugszeichen 26 bezeichnete, in der Gehäuseinnenwand 25 ausgebildete Verzahnung für die erste Bremsscheibe 18 ist dargestellt (siehe Figur 2). Die zweite Bremsscheibe 19 ist der ersten Schulter 15 zugewandt und wird von dieser während des noch zu beschreibenden Bremseingriffs mit der ersten Bremsscheibe 18 abgestützt. Die erste Schulter 15 und die ihr zugewandte Fläche der ersten Bremsscheibe 19 sind im wesentlichen reibungsfrei.

Das Druckelement 20 ist im erweiterten Ringraumbereich am Gehäuse 1 drehfest und mit dem Hub A axial verschiebbar angeordnet und weist zu diesem Zweck eine axiale Abmessung auf, die entsprechend geringer als der axiale Abstand zwischen der Stirnfläche des Gehäuses 1 bzw. der Anschlußplatte 2 und der ersten Schulter 15 minus der axialen Abmessungen beider Bremsscheiben 18,19 ist. Das Druckelement 20 weist ferner in seiner äußeren Mantelfläche eine umlaufende, sich radial erstreckende Stufe 27 auf, die der dritten Schulter 17 zugeordnet ist und dieser gegenüber bei jeder axialen Stellung des Druckelementes 20 einen axialen Abstand aufweist. Die dritte Schulter 17 und die Stufe 27 definieren auf diese Weise einen ringförmigen ersten Druckraum 28. Die Stufe 27 unterteilt das Druckelement 20 in einen Abschnitt kleineren und einen Abschnitt größeren Außendurchmessers. Letzterer Abschnitt ist während der axialen Verschiebung des Druckelementes 20 an der Gehäuseinnenwand 25 im Bereich zwischen der Schulter 17 und der Stirnfläche des Gehäuses 1 geführt. Eine ringförmige Dichtung 29 ist in einer umlaufenden Nut in der äußeren Mantelfläche des Druckelementes 20 angeordnet.

Der kleinere Außendurchmesser des Druckelementes 20 ist etwas geringer als der Außendurchmesser des Ringraumbereichs zwischen der ersten und zweiten Schulter 15,16. Der auf diese Weise gebildete, axial verlaufende Ringspalt 30 zwischen der Gehäuseinnenwand 25 im Bereich zwischen der zweiten und dritten Schulter 16,17 sowie dem Druckelement-Abschnitt kleineren Außendurchmessers stellt einen zweiten Druckraum dar, der mit dem ersten Druckraum 28 in Verbindung steht und mit diesem einen gemeinsamen Druckraum 28,30 bildet. Im Ringspalt 30 sind ein Ringkörper 32 mit Spiel sowie eine Ringdichtung 31 angeordnet. Letztere ragt teilweise in den Druckraum 28 hinein und stützt sich über den Ringkörper 32 an der als Widerlager dienenden zweiten Schulter 16 ab.

Die Druckfedern 21 sind als zylindrische Schraubenfedern ausgebildet und in das Druckelement 20 integriert; sie sind zu diesem Zweck in axial verlaufenden Sackbohrungen 33 im Druckelement 20 eingesetzt und mit Vorspannung an der Anschlußplatte 2 abgestützt; ihre Länge bei gelöstem Bremseingriff der Bremsscheiben 18,19 (siehe Figur 4) ist gleich der Längenabmessung der axialen Sackbohrungen 33. Letztere sind mit gleichen gegenseitigen Abständen auf einem Teilkreis angeordnet.

Die Druckleitung 22 ist im Bereich zwischen zwei benachbarten axialen Sackbohrungen 33 als axial durch das Druckelement 20 verlaufende, an der Stufe 27 ausmündende Durchgangsbohrung ausgebildet. Eine axial durch die Anschlußplatte 2 verlaufende Anschlußleitung 34 (siehe Fig. 1) fluchtet mit der Druckleitung 22. Die einander zugewandten Endbereiche beider Leitungen 22,34 weisen einen größeren Durchmesser als die verbleibenden Leitungsbereiche auf und sind mit diesen über je einen umlaufenden, radialen Absatz verbunden. Lediglich der in der Druckleitung 22 befindliche, mit dem Bezugszeichen 35 bezeichnete Absatz ist dargestellt (siehe Fig. 2). Eine Überbrückungskupplung 36 ist mit Spiel in die Leitungsendbereiche größerer Durchmesser eingesetzt und stellt eine Verbindung zwischen beiden Leitungen 22,34 her. Zu diesem Zweck ist die Überbrückungskupplung 36 um das Maß B kürzer als die beiden Leitungsabschnitte größeren Durchmessers. Das Maß B ist etwas größer als der Hub A des Druckelementes 20. Die Anschlußleitung ist in nicht gezeigter Weise mit dem Druckmittelkreislauf des hydrostatischen Motors bzw. einer an diesen angeschlossenen Druckmittelleitung verbunden.

Die Funktion des vorbeschriebenen hydrostatischen Motors ist nachstehend mit Bezug auf die erfindungsgemäße Bremseinrichtung beschrieben:
Die Druckfedern 21 beaufschlagen das Druckelement 20 ständig in Richtung Bremsscheiben-Paket 18,19. Bei nicht angetriebenem hydrostatischen Motor und entsprechend drucklosem Druckraum 28,30 befindet sich das Druckelement 20 in der in den Figuren 2 und 3 gezeigten (linken) Bremsstellung, in der es die beiden Bremsscheiben 18,19 gegen die als Abstützung dienende erste Schulter 15 preßt und somit im gegenseitigen Bremseingriff hält. Das Druckelement 20 ist mit dem dem Hub A entsprechenden Abstand von der Anschlußplatte 2 und die Überbrückungsbuchse 36 vom Absatz 35 in der Druckleitung 22 mit einem Abstand B angeordnet.

Bei angetriebenem hydrostatischen Motor wird über die Leitungen 34,22 dem Druckraum 28,30 hydraulisches Druckmittel zugeführt, dessen hydraulische Kraft die gesamte, als Druckfläche dienende Ringfläche der Stufe 27 des Druckelementes 20 beaufschlagt und letzteres gegen die Kraft der Druckfedern 21 in der Zeichnung nach rechts so weit verschiebt, bis es an der Anschlußplatte 2 anliegt (siehe Figur 4) und der Abstand zwischen dem Absatz 35 und der Überbrückungsbuchse 36 verringert ist (nicht gezeigt). Während dieser Verschiebung des Druckelementes 20 unter der Kraftwirkung des hydraulischen Druckmittels, wobei der Ringkörper 32 die Ringdichtung 31 an der zweiten Schulter 16 abstützt, löst sich die erste Bremsscheibe 18 aus dem Bremseingriff mit der zweiten Bremsscheibe 19 und letztere aus dem Druckeingriff mit der ersten Schulter 15; beide Bremsscheiben befinden sich in der in Figur 4 gezeigten Stellung und drehen nahezu reibungsfrei relativ zueinander.

Sobald der Antrieb des hydrostatischen Motors beendet und damit der Druckraum 28 druckentlastet wird, verschieben die Druckfedern 21 das Druckelement 20 zurück in die in den Figuren 2 und 3 gezeigte Bremsstellung, in der sich beide Bremsscheiben 18,19 im gegenseitigen Bremseingriff befinden sowie an der ersten Schulter 15 abgestützt sind. Aufgrund ihrer drehfesten Anordnung am Gehäuse 1 befindet sich die erste Bremsscheibe 18 auch bei drehender Zylindertrommel 6 in Ruhe relativ zum Druckelement 20, so daß letzteres beim Abbremsen der Zylindertrommel 6 kein Bremsmoment aufnimmt.

Der Druckraum 28,30 kann über mehr als eine Druckleitung 22 mit hydraulischem Druckmittel beaufschlagt werden. Ferner ist es möglich, die zweite Bremsscheibe 19 am Gehäuse 1 drehfest und gegebenenfalls axial unverschiebbar anzuordnen; in diesem Fall ist die erste Bremsscheibe 18 axial verschiebbar an der Zylindertrommel 6 zu befestigen. Statt eines lose eingesetzten Ringkörpers 32 ist es möglich, denselben als Teil des Gehäuses 1 auszubilden. Bei ausreichend stabiler Ausbildung der zweiten Bremsscheibe 19 kann die erste Schulter 15 entfallen. Denkbar ist auch eine Ausbildung des Bremsscheiben-Paketes mit mehr als zwei Bremsscheiben.

## Patentansprüche

1. Hydrostatischer Motor mit einem in einem Gehäuse (1) drehbar gelagerten Rotor (6) und einer in einem Ringraum (9) zwischen Gehäuse (1) und Rotor (6) angeordneten Bremseinrichtung (8), die mindestens zwei am Gehäuse (1) bzw. am Rotor (6) drehfest gehaltene Bremsflächen (18, 19) umfaßt, von denen wenigstens eine in Axialrichtung des hydrostatischen Motors verschiebbar ist, mit mindestens einer Druckleitung (22) für ein hydraulisches Druckmittel, mit einem axial verschiebbaren Druckelement (20), das eine vom hydraulischen Druckmittel beaufschlagbare und einen Druckraum (28, 30) begrenzende Druckfläche aufweist, und mit mindestens einer das Druckelement (20) in Richtung der verschiebbaren Bremsfläche (18, 19) beaufschlagenden Druckfeder (21), wobei die verschiebbare Bremsfläche (18, 19) durch das Druckelement (20) bei hydraulischer Entlastung desselben in Bremseingriff mit der anderen Bremsfläche (19) gehalten ist und durch axiale Verschiebung des Druckelementes (20) unter der Kraftwirkung des hydraulischen Druckmittels aus dem Bremseingriff lösbar ist,
**dadurch gekennzeichnet**,
daß die Druckleitung (22) axial durch das Druckelement (20) bis in Höhe der Druckfläche (27) verläuft, und daß der Druckraum (28, 30) einen axial verlaufenden Ringspalt (30) zwischen Druckelement (20) und Gehäuse (1) umfaßt und sich bis zu einem relativ zum Druckelement (20) beweglichen Ringkörper (32) im Ringspalt (30) erstreckt.

2. Hydrostatischer Motor nach Anspruch 1,
**gekennzeichnet durch** zwei Bremsscheiben (18,19), deren einander zugewandte Flächen die Bremsflächen sind.

3. Hydrostatischer Motor nach Anspruch 2,
**gekennzeichnet durch** eine gehäuseseitige Abstützung (15), an der die Bremsscheiben (18,19) während ihres Bremseingriffs abgestützt sind.

4. Hydrostatischer Motor nach Anspruch 2 oder 3,
**dadurch gekennzeichnet**,
daß die Bremsscheiben (18,19) axial verschiebbar sind.

5. Hydrostatischer Motor nach Anspruch 3 oder 4,
**dadurch gekennzeichnet**,
daß die einander zugewandten Flächen der Abstützung (15) und der benachbarten Bremsscheibe (19) im wesentlichen reibungsfrei sind.

6. Hydrostatischer Motor nach wenigstens einem der Ansprüche 2 bis 5,
**dadurch gekennzeichnet**,
daß das Druckelement (20) und die ihm benachbarte Bremsscheibe (18) drehfest am Gehäuse (1) angeordnet sind.

7. Hydrostatischer Motor nach wenigstens einem vorhergehenden Anspruch,
**dadurch gekennzeichnet**,
daß eine Dichtung (31) in den Ringspalt (30) eingesetzt ist.

8. Hydrostatischer Motor nach wenigstens einem vorhergehenden Anspruch,
**dadurch gekennzeichnet**,
daß der Ringkörper (32) lose in den Ringspalt (30) eingesetzt und an einem gehäuseseitigen Widerlager (16) abstützbar ist.

9. Hydrostatischer Motor nach wenigstens einem vorhergehenden Anspruch,
**dadurch gekennzeichnet**,
daß das Druckelement (20) eine axiale Sackbohrung (33) aufweist, in der die Druckfeder (21) angeordnet ist.

10. Hydrostatischer Motor nach Anspruch 9,
**dadurch gekennzeichnet**,
daß die Länge der Druckfeder (21) im gespannten Zustand bei gelöstem Bremseingriff im wesentlichen gleich der Längenabmessung der axialen Sackbohrung (33) ist.

11. Hydrostatischer Motor nach wenigstens einem vorhergehenden Anspruch,
**dadurch gekennzeichnet**,
daß die Druckfeder (21) sich an einer stirnseitigen, lösbar am Gehäuse (1) befestigten Anschlußplatte (2) abstützt.

12. Hydrostatischer Motor nach Anspruch 11,
**gekennzeichnet durch** eine axial durch die Anschlußplatte (2) verlaufende, mit der Druckleitung (22) fluchtende Anschlußleitung (34) und durch eine Überbrückungsbuchse (36), die eine Verbindung zwischen beiden Leitungen (22,34) herstellt.

## Claims

1. Hydrostatic motor having a rotor (6) rotatably mounted in a housing (1) and having a brake device (8) arranged in an annular chamber (9) between housing (1) and rotor (6), which brake device includes at least two brake surfaces (18, 19) fixed respectively on the housing (1) and the rotor (6), for rotation respectively therewith, of which brake surfaces at least one is displaceable in the axial direction of the hydrostatic motor, having at least one pressure line (22) for a hydraulic pressure medium, having an axially displaceable pressure element (20) with a pressure surface which can be acted upon by the hydraulic pressure medium and which bounds a pressure chamber (28, 30), and having at least one compression spring acting upon the pressure element (20) in the direction of the displaceable brake surface (18, 19), whereby the displaceable brake surface (18, 19) is held in braking engagement with the other brake surface (19) by means of the pressure element (20), upon hydraulic relief of the latter, and the displaceable brake surface being releasable from the braking engagement by means of axial displacement of the pressure element (20) under the effect of the force of the hydraulic pressure medium,
characterized in that,
the pressure line (22) runs axially through the pressure element (20) up to the height of the pressure surface (27), and in that the pressure chamber (28, 30) includes an axially running annular gap (30) between pressure element (20) and housing (1) and extends up to an annular body (32) , moveable relatively to the pressure element (20), in the annular gap (30).

2. Hydrostatic motor according to claim 1,
characterized by two brake disks (18, 19) the mutually confronting surfaces of which are the brake surfaces.

3. Hydrostatic motor according to claim 2,
characterized by a support (15) on the housing side, on which the brake disks (18, 19) are supported during their braking engagement.

4. Hydrostatic motor according to claim 2 or 3,
characterized in that,
the brake disks (18, 19) are axially displaceable.

5. Hydrostatic motor according to claim 3 or 4,
characterized in that,
the mutually confronting surfaces of the support (15) and the neighbouring brake disk (19) are substantially frictionless.

6. Hydrostatic motor according to any of claims 2 to 5,
characterized in that,
the pressure element (20) and its neighbouring brake disk (18) are arranged fixed on the housing (1) for rotation therewith.

7. Hydrostatic motor according to any preceding claim,
characterized in that,
a seal (31) is placed in the annular gap (30).

8. Hydrostatic motor according to any preceding claim,
characterized in that,
the annular body (32) is placed loosely in the annular gap (30) and can be supported on an abutment (16) on the housing side.

9. Hydrostatic motor according to any preceding claim,
characterized in that,
the pressure element (20) has an axial blind bore (33) in which the compression spring (21) is arranged.

10. Hydrostatic motor according to claim 9,
characterized in that,
the length of the compression spring (21) in the tensioned condition upon released brake engagement is substantially the same as the longitudinal dimension of the axial blind bore (33).

11. Hydrostatic motor according to any preceding claim,
characterized in that,
the compression spring (21) is supported on a connection plate (2) releasably attached to the housing (1) at an end thereof.

12. Hydrostatic motor according to claim 11,
characterized by a connection line (34) extending axially through the connection plate (2) and aligned with the pressure line (22) and by a bridging sleeve (46) which provides a connection between the two lines (22, 34).

## Revendications

1. Moteur hydrostatique comprenant un rotor (6) monté tournant dans un carter (1) et un dispositif de freinage (8), placé dans un espace annulaire (9), entre le carter (1) et le rotor (6), qui comprend au moins deux surfaces de freinage (18, 19) maintenues solidaires en rotation respectivement sur le carter (1) et sur le rotor (6), dont l'une au moins est déplaçable dans la direction axiale du moteur hydrostatique, avec au moins une conduite de pression (22) pour un fluide hydraulique, sous pression, avec un élément de pression (20) pouvant coulisser axialement, qui présente une surface de pression pouvant être alimentée avec le fluide hydraulique sous pression et délimitant une chambre de pression (28, 30), et au moins un ressort de pression (21) agissant sur l'élément de pression (20) en direction de la surface de freinage (18, 19) déplaçable, la surface de freinage (18, 19) déplaçable étant maintenue par l'élément de pression (20), en cas de décharge hydraulique de celui-ci, en engagement de freinage avec l'autre surface de freinage (19) et pouvant être libérée de l'engagement de freinage, par coulissement axial de l'élément de pression (20) sous l'effet de la force du fluide hydraulique sous pression, caractérisé en ce que la conduite de pression (22) s'étend axialement à travers l'élément de pression (20), jusqu'à hauteur de la surface de pression (27), et en ce que la chambre de pression (28, 30) comprend une fente annulaire (30) s'étendant axialement entre l'élément de pression (20) et le carter (1), et s'étend dans la fente annulaire (30) jusqu'à un corps annulaire (32) déplaçable par rapport à l'élément de pression (20).

2. Moteur hydrostatique selon la revendication 1, caractérisé par deux disques de frein (18, 19) dont les surfaces tournées l'une vers l'autre sont les surfaces de freinage.

3. Moteur hydrostatique selon la revendication 2, caractérisé par un appui (15) côté carter, contre lequel prennent appui les disques de frein (18, 19) pendant leur engagement de freinage.

4. Moteur hydrostatique selon la revendication 2 ou 3, caractérisé en ce que les disques de frein (18, 19) peuvent coulisser axialement.

5. Moteur hydrostatique selon la revendication 3 ou 4, caractérisé en ce que les surfaces tournées l'une vers l'autre de l'appui (15) et du disque de frein (19) voisin sont sensiblement sans friction.

6. Moteur hydrostatique selon l'une au moins des revendications 2 à 5, caractérisé en ce que l'élément de pression (20) et le disque de frein (18) qui lui est voisin, sont placés solidaires en rotation sur le carter (1).

7. Moteur hydrostatique selon l'une au moins des revendications précédentes, caractérisé en ce qu'une étanchéité (31) est placée dans la fente annulaire (30).

8. Moteur hydrostatique selon l'une au moins des revendications précédentes, caractérisé en ce que le corps annulaire (32) est placé librement dans la fente annulaire (30) et peut prendre appui contre une butée (16) côté carter.

9. Moteur hydrostatique selon l'une au moins des revendications précédentes, caractérisé en ce que l'élément de pression (20) présente un trou borgne (33) axial dans lequel est placé le ressort de pression (21).

10. Moteur hydrostatique selon la revendication 9, caractérisé en ce qu'à l'état tendu, avec engagement de freinage supprimé, la longueur du ressort de pression (21) est sensiblement égale à la dimension de longueur du trou borgne (33) axial.

11. Moteur hydrostatique selon l'une au moins des revendications précédentes, caractérisé en ce que le ressort de pression (21) prend appui contre une plaque de raccord (2) fixée amovible sur le carter (1).

12. Moteur hydrotatique selon la revendication 11, caractérisé par une conduite de raccord (34) s'étendant à travers la plaque de raccord (2), alignée avec la conduite de pression (22), et par une douille de pontage (36), qui réalise une liaison entre les deux conduites (22, 34).
